# FASCICULE DE BREVET EUROPEEN

(11) **EP 4 416 361 B1**
(45) Date de publication et mention de la délivrance du brevet: **28.05.2025**
(21) Numéro de dépôt: 22785764.6
(22) Date de dépôt: 12.09.2022
(51) Int. Cl.: E05F 15/42

(54) **PROCÉDÉ D'OUVERTURE MOTORISÉE D'UN VOLET MOBILE DE VÉHICULE AUTOMOBILE ET DISPOSITIF PERMETTANT DE METTRE EN OEUVRE UN TEL PROCÉDÉ**
VERFAHREN ZUM MOTORISIERTEN ÖFFNEN EINER BEWEGLICHEN KLAPPE EINES KRAFTFAHRZEUGS UND VORRICHTUNG ZUR DURCHFÜHRUNG SOLCH EINES VERFAHRENS
METHOD FOR MOTORIZED OPENING OF A MOVABLE SHUTTER OF A MOTOR VEHICLE AND DEVICE FOR IMPLEMENTING SUCH A METHOD

(30) Priorité: 12.10.2021 FR 2110774
(43) Date de publication de la demande: 21.08.2024
(73) Titulaire: Stellantis Auto SAS, 78300 Poissy (FR)
(72) Inventeur: BERREUR, Jean Charles, 94800 Villejuif (FR); DROUOT, Laurent, 91280 Saint-Pierre-du-Perray (FR); SCHMITT, Didier, 25550 Bavans (FR)
(74) Mandataire: BCIP
(86) Numéro de dépôt international: PCT/FR2022/051710
(87) Numéro de publication internationale: WO 2023/062297

(56) Documents cités:
- US-A1- 2010 076 651
- US-A1- 2018 238 099

## Description

Le domaine technique concerne les procédés d'ouverture motorisée d'un volet mobile, les dispositifs de commande d'ouverture d'un volet mobile mettant en œuvre un tel procédé ainsi que les véhicules équipés de tels dispositifs.

Les constructeurs d'automobiles mettent à disposition de leurs clients diverses options susceptibles d'équiper leurs véhicules et notamment des volets arrière motorisés permettant l'ouverture automatique, par une simple commande, du volet de coffre grâce à des moyens motorisés. Les volets arrière motorisés représentent un attrait tout particulier pour les clients qui considèrent un tel ouvrant comme une amélioration notable du confort offert par leur véhicule ainsi équipé. Du point de vue des constructeurs d'automobiles, les ouvrants motorisés sont porteurs d'enjeux et de contraintes techniques non négligeables.

En effet, tandis qu'un volet à ouverture manuelle n'est généralement pas protégé, l'utilisateur prenant en compte lui-même l'environnement et les éventuels obstacles, les volets motorisés sont généralement protégés contre les chocs par des systèmes de protection de volet. Un tel système de protection comprend notamment un détecteur d'obstacle, positionné sur le volet et couplé au dispositif de motorisation du volet, la détection d'obstacle étant utilisée lors du déplacement du volet. Un tel système est connu notamment des demandesUS 2018/238099 A1 et US 2010/076651 A1.

Le fonctionnement d'un système de protection repose sur une analyse de l'environnement du volet lors du mouvement de celui-ci : si un obstacle est détecté, le système de protection commande au système de motorisation de stopper le déplacement du volet.

Suite à une action par un utilisateur, l'ouverture d'un volet met en œuvre plusieurs étapes successives, notamment le déverrouillage d'une serrure et la détection d'obstacles pouvant gêner l'ouverture du volet. Ces étapes successives nécessitent des durées relativement longues. Ainsi, entre la demande d'ouverture et la mise en déplacement du volet, une durée de l'ordre de 500 ms peut s'écouler. Une telle durée peut être perçue négativement par l'utilisateur et/ou provoquer une nouvelle demande de la part de l'utilisateur qui est amené à penser que sa première demande n'a pas été prise en compte. Le bénéfice subjectif perçu par l'utilisateur d'un ouvrant motorisé risque ainsi d'être amoindri.

La présente invention a pour objet de pallier les problèmes exposés précédemment. Dans ce contexte technique, un but de la présente invention est de fournir un procédé d'ouverture motorisée d'un volet permettant de réduire le temps nécessaire, après une demande par l'utilisateur, pour la mise en déplacement du volet.

A cet effet, la présente invention se rapporte à un procédé d'ouverture motorisée d'un volet mobile d'un véhicule automobile,
le volet étant du type susceptible d'être déplacé selon une trajectoire prédéfinie, entre une position fermée et une position ouverte, par des moyens de déplacement motorisés et actionnables par au moins une commande, le volet comportant des moyens de verrouillage conçus pour immobiliser le volet en position fermée lorsqu'ils sont activés,
le volet comportant en outre des moyens de détection d'obstacles conçus pour détecter des obstacles susceptibles d'être situés sur la trajectoire prédéfinie et pour permettre d'interrompre le déplacement du volet en cas de détection d'au moins un obstacle,
le procédé comprenant une étape de détection consécutive à une action par un utilisateur sur une commande en vue d'obtenir l'ouverture du volet, l'étape de détection consistant à mettre en œuvre les moyens de détection d'obstacles pour détecter un obstacle susceptible de se trouver sur la trajectoire, le procédé comportant en outre une étape de désactivation consistant à désactiver les moyens de verrouillage afin de rendre possible le déplacement du volet, l'étape de détection et l'étape de désactivation étant initiées simultanément.

L'invention concerne également un dispositif de commande d'ouverture d'un volet mobile d'un véhicule automobile, comprenant une unité de contrôle tel qu'un boîtier électronique de pilotage, des moyens de déplacement motorisés, des moyens de verrouillage et des moyens de détection d'obstacles, ledit dispositif de commande étant conçu pour mettre en œuvre un procédé selon l'invention.

L'invention concerne enfin un véhicule comportant au moins un dispositif selon l'invention.

Ainsi, lors de la mise en œuvre du procédé selon l'invention, l'initiation de l'étape de détection et de l'étape de désactivation de manière simultanée permet de réduire la durée nécessaire avant la mise en déplacement du volet. En effet, au lieu d'une durée correspondant à la somme des durées respectives de ces deux étapes, le procédé selon l'invention nécessite une durée correspondant à la durée de l'étape la plus longue. Le gain de temps correspond donc à la durée de l'étape la plus courte.

Selon un mode de mise en œuvre de l'invention, l'étape de détection comporte un envoi vers les moyens de détection d'obstacles d'une demande de scrutation, la demande de scrutation étant suivie d'une scrutation d'une zone couvrant au moins en partie la trajectoire par les moyens de détection d'obstacles. Avantageusement, l'étape de détection comporte, après la scrutation de la zone, un envoi de résultats de la scrutation vers une unité de contrôle.

Selon une possibilité, l'étape de désactivation comporte un envoi vers les moyens de verrouillage d'une demande de désactivation suivie de la mise en œuvre des moyens de verrouillage en vue de les désactiver.

Selon un mode de mise en œuvre du procédé selon l'invention, l'étape de désactivation comporte, après la mise en œuvre des moyens de verrouillage, un envoi d'une information par les moyens de verrouillage à une unité de contrôle, l'information étant relative à l'état activé ou désactivé des moyens de verrouillage. Avantageusement, lorsque l'étape de détection comporte un envoi vers les moyens de détection d'obstacles d'une demande de scrutation, la demande de scrutation étant suivie d'une scrutation d'une zone couvrant au moins en partie la trajectoire par les moyens de détection d'obstacles et lorsque l'étape de détection comporte, après la scrutation de la zone, un envoi de résultats de la scrutation vers une unité de contrôle, la mise en œuvre des moyens de verrouillage est effectuée durant la scrutation par les moyens de détection d'obstacles.

Selon une possibilité du procédé, l'étape de désactivation et l'étape de détection sont suivies d'une étape de déplacement du volet par les moyens de déplacement motorisés.

Selon un mode de réalisation, le dispositif est conçu pour commander un volet de coffre arrière.

L'invention sera mieux comprise à la lecture de la description détaillée qui va suivre, donnée uniquement à titre d'exemple non limitatif et faite en se référant aux dessins annexés sur lesquels :
[Fig. 1] la figure 1, représente une vue schématique de dessus d'un véhicule selon l'invention ;
[Fig. 2] la figure 2, représente schématiquement les étapes d'un procédé d'ouverture d'un volet de véhicule selon un mode de réalisation de l'invention.

Dans ces figures, les mêmes références sont utilisées pour désigner les mêmes éléments.

Un procédé selon l'invention est conçu pour être exécuté lors de l'ouverture motorisée d'un volet 1 mobile d'un véhicule 2 automobile, illustrés sur la figure 1. Un tel volet 1 est du type susceptible d'être déplacé selon une trajectoire prédéfinie, entre une position fermée (représentée sur la figure 1) et une position ouverte, par des moyens de déplacement motorisés et actionnables par au moins une commande 3. Le volet 1 utilisé par le procédé comporte également des moyens de verrouillage, non représentés sur la figure, conçus pour immobiliser le volet 1 en position fermée lorsqu'ils sont activés. De tels moyens de verrouillage sont par exemple une serrure commandée électriquement. Le volet 1 comporte en outre des moyens de détection d'obstacles 4 conçus pour détecter des obstacles 5 susceptibles d'être situés sur la trajectoire prédéfinie et pour permettre d'interrompre le déplacement du volet 1 en cas de détection d'au moins un obstacle 5.

Le procédé selon l'invention comprend une étape de détection ET1, schématisée sur la figure 2, est consécutive à une action AC, également schématisée sur la figure 2, par un utilisateur sur une commande 3 en vue d'obtenir l'ouverture du volet 1. L'action AC provoque l'envoi d'une demande d'ouverture vers un boitier électronique du véhicule 2**.** Une telle demande requiert un temps de l'ordre de 20 ms.

L'étape de détection ET1 consiste à mettre en œuvre les moyens de détection d'obstacles 4 pour détecter un obstacle 5 susceptible de se trouver sur la trajectoire. Dans le mode de mise en œuvre du procédé décrit ici, l'étape de détection ET1 requiert un temps de l'ordre de 190 ms pour être exécutée.

Le procédé comporte en outre une étape de désactivation ET2, schématisée sur la figure 2, qui consiste à désactiver les moyens de verrouillage afin de rendre possible le déplacement du volet 1. Dans le mode de mise en œuvre décrit, l'étape de désactivation ET2 nécessite environ 260 ms pour être exécutée.

Lors de la mise en œuvre du procédé selon l'invention, l'étape de détection ET1 et l'étape de déverrouillage ET2 sont initiées simultanément. L'initiation de l'étape de détection ET1 et de l'étape de désactivation ET2 sont initiées par une demande émise par le boitier électronique du véhicule 2 suite à l'action AC.

L'étape de détection ET1 comporte un envoi vers les moyens de détection d'obstacles 4 d'une demande de scrutation DS, schématisée sur la figure 2. Une telle demande de scrutation DS est effectuée par le boitier électronique du véhicule 2. Dans le mode de mise en œuvre décrit, la demande de scrutation DS dure environ 20 ms.

La demande de scrutation DS est suivie d'une scrutation SC par les moyens de détection d'obstacles 4 d'une zone 6, illustrée sur la figure 1, couvrant au moins en partie la trajectoire. Dans le mode de mise en œuvre du procédé selon l'invention, la scrutation SC nécessite 150 ms pour être effectuée. A cet effet, les moyens de détection d'obstacles 4 comportent, par exemple, un radar, un lidar ou tout autre moyens capables de réaliser une détection d'obstacles 5.

Dans l'exemple du procédé décrit, l'étape de détection ET1 comporte, après la scrutation SC de la zone 6, un envoi de résultats ER, comme illustré sur la figure 2, provenant de la scrutation SC vers une unité de contrôle tel qu'un boitier électronique de pilotage du volet 1 motorisé. L'envoi de résultats ER requiert environ 20 ms.

L'étape de désactivation ET2 comporte un envoi vers les moyens de verrouillage d'une demande de désactivation DD, schématisée sur la figure 2. Une telle demande de désactivation DD dure de l'ordre de 20 ms. Comme illustré sur la figure 2, le boitier électronique du véhicule 2 envoi, suite à l'action AC, un ordre de désactiver les moyens de verrouillage au boitier électronique de pilotage. Cet envoi nécessite environ 20 ms. Le boitier électronique de pilotage envoie alors la demande de désactivation DD aux moyens de verrouillage.

La demande de désactivation DD est suivie de la mise en œuvre MM, schématisée sur la figure 2, des moyens de verrouillage en vue de leur désactivation. La mise en œuvre MM des moyens de verrouillage nécessite environ 200 ms.

Comme illustré sur la figure 2, l'étape de désactivation ET2 comporte, après la mise en œuvre MM des moyens de verrouillage, un envoi d'une information El par les moyens de verrouillage au boitier de pilotage, l'information étant relative à l'état activé ou désactivé des moyens de verrouillage.

Avantageusement, lors de la mise en œuvre du procédé selon l'invention, la mise en œuvre MM des moyens de verrouillage est effectuée durant la scrutation SC par les moyens de détection d'obstacles 4.

Enfin, dans le procédé selon l'invention schématisé sur la figure 2, l'étape de désactivation ET2 et l'étape de détection ET1 sont suivies d'une étape de déplacement ET3 du volet 1 par les moyens de déplacement motorisés, non illustrés sur les figures.

L'invention concerne également un dispositif de commande d'ouverture du volet 1, non illustré sur la figure, conçu pour mettre en œuvre le procédé selon l'invention. Un tel dispositif comporte l'unité de contrôle tel que le boîtier électronique de pilotage, les moyens de déplacement motorisés, les moyens de verrouillage et les moyens de détection d'obstacles.

Ainsi, le procédé selon l'invention permet de réduire le temps d'attente de l'utilisateur mesuré entre son action AC sur la commande 3 et la mise en déplacement du volet 1. Dans le procédé décrit, ce temps d'attente est d'environ 280 ms tandis qu'un procédé connu aurait requis 450 ms.

L'invention ne se limite pas au mode de mise en œuvre du procédé selon l'invention décrit ci-avant, seulement à titre d'exemple, mais d'autres modes de réalisation peuvent être conçus par l'homme de métier sans sortir du cadre et de la portée des revendications annexées.

## Revendications

1. Procédé d'ouverture motorisée d'un volet (1) mobile d'un véhicule (2) automobile,
le volet (1) étant du type susceptible d'être déplacé selon une trajectoire prédéfinie, entre une position fermée et une position ouverte, par des moyens de déplacement motorisés et actionnables par au moins une commande (3), le volet (1) comportant des moyens de verrouillage conçus pour immobiliser le volet (1) en position fermée lorsqu'ils sont activés,
le volet (1) comportant en outre des moyens de détection d'obstacles (4) conçus pour détecter des obstacles (5) susceptibles d'être situés sur la trajectoire prédéfinie et pour permettre d'interrompre le déplacement du volet (1) en cas de détection d'au moins un obstacle (5),
le procédé comprenant une étape de détection (ET1) consécutive à une action (AC) par un utilisateur sur une commande (3) en vue d'obtenir l'ouverture du volet (1), l'étape de détection (ET1) consistant à mettre en œuvre les moyens de détection d'obstacles (4) pour détecter un obstacle (5) susceptible de se trouver sur la trajectoire, le procédé comportant en outre une étape de désactivation (ET2) consistant à désactiver les moyens de verrouillage afin de rendre possible le déplacement du volet (1), ledit procédé étant **caractérisé en ce que** l'étape de détection (ET1) et l'étape de désactivation (ET2) sont initiées simultanément.

2. Procédé selon la revendication 1, **caractérisé en ce que** l'étape de détection (ET1) comporte un envoi vers les moyens de détection d'obstacles (4) d'une demande de scrutation (DS), la demande de scrutation (DS) étant suivie d'une scrutation (SC) d'une zone (6) couvrant au moins en partie la trajectoire par les moyens de détection d'obstacles (4).

3. Procédé selon la revendication 2, **caractérisé en ce que** l'étape de détection (ET1) comporte, après la scrutation (SC) de la zone (6), un envoi de résultats (ER) de la scrutation (SC) vers une unité de contrôle.

4. Procédé selon l'une des revendications 1 à 3, **caractérisé en ce que** l'étape de désactivation (ET2) comporte un envoi vers les moyens de verrouillage d'une demande de désactivation (DD) suivie de la mise en œuvre (MM) des moyens de verrouillage en vue de les désactiver.

5. Procédé selon la revendication 4, **caractérisé en ce que** l'étape de désactivation (ET2) comporte, après la mise en œuvre (MM) des moyens de verrouillage, un envoi d'une information (El) par les moyens de verrouillage à une unité de contrôle, l'information étant relative à l'état activé ou désactivé des moyens de verrouillage.

6. Procédé selon l'une des revendications 1 à 5, en combinaison avec les revendications 2 et 4, **caractérisé en ce que** la mise en œuvre (MM) des moyens de verrouillage est effectuée durant la scrutation (SC) par les moyens de détection d'obstacles (4).

7. Procédé selon l'une des revendications 1 à 6, **caractérisé en ce que** l'étape de désactivation (ET2) et l'étape de détection (ET1) sont suivies d'une étape de déplacement (ET3) du volet (1) par les moyens de déplacement motorisés.

8. Dispositif de commande d'ouverture pour un volet (1) mobile d'un véhicule automobile, comprenant une unité de contrôle tel qu'un boîtier électronique de pilotage, des moyens de déplacement motorisés, des moyens de verrouillage et des moyens de détection d'obstacles (4), ledit dispositif de commande étant conçu pour mettre en œuvre un procédé d'ouverture motorisée d'un volet (1) mobile d'un véhicule (2) selon l'une des revendications 1 à 7.

9. Dispositif selon la revendication 8, **caractérisé en ce qu'**il est conçu pour commander un volet (1) de coffre arrière.

10. Véhicule (2) comportant au moins un dispositif selon la revendication 8 ou 9.

## Patentansprüche

1. Verfahren zum motorisierten Öffnen einer beweglichen Klappe (1) eines Kraftfahrzeugs (2), die Klappe (1) von der Art ist, die durch motorisierte und durch mindestens eine Betätigungseinrichtung (3) betätigbare Bewegungsmittel in einer vorgegebenen Bewegungsbahn zwischen einer geschlossenen Stellung und einer geöffneten Stellung bewegt werden kann, wobei die Klappe (1) Verriegelungsmittel aufweist, die dazu ausgelegt sind, die Klappe (1) in der geschlossenen Stellung zu fixieren, wenn sie betätigt wird,
Die Klappe (1) weist ferner Hinderniserkennungsmittel (4) auf, die ausgebildet sind, um Hindernisse (5) zu erkennen, die sich auf der vorgegebenen Bahn befinden können, und um die Bewegung der Klappe (1) zu unterbrechen, wenn mindestens ein Hindernis (5) erkannt wird.
Das Verfahren umfasst einen Erfassungsschritt (ET1), der auf eine Aktion (AC) eines Benutzers an einer Steuerung (3) folgt, um das Öffnen der Klappe (1) zu erreichen, wobei der Erfassungsschritt (ET1) das Betreiben der Hinderniserfassungseinrichtung (4) umfasst, um ein Hindernis (5) zu erfassen, das sich wahrscheinlich auf dem Weg befindet, wobei das Verfahren ferner einen Deaktivierungsschritt (ET2) umfasst, der das Deaktivieren der Verriegelungseinrichtung umfasst, um das Bewegen der Klappe (1) zu ermöglichen, wobei das Verfahren **dadurch gekennzeichnet ist, dass** der Erfassungsschritt (ET1) und der Deaktivierungsschritt (ET2) gleichzeitig eingeleitet werden.

2. Verfahren nach Anspruch 1, **dadurch gekennzeichnet, dass** der Erfassungsschritt (ET1) ein Senden einer Abfrageanfrage (DS) an die Hinderniserfassungsmittel (4) umfasst, wobei auf die Abfrageanfrage (DS) eine Abfrage (SC) eines Bereichs (6) folgt, der den Weg durch die Hinderniserfassungsmittel (4) zumindest teilweise abdeckt.

3. Verfahren nach Anspruch 2, **dadurch gekennzeichnet, dass** der Erfassungsschritt (ET1) nach der Abfrage (SC) des Bereichs (6) eine Übermittlung der Ergebnisse (ER) der Abfrage (SC) an eine Kontrolleinheit umfasst.

4. Verfahren nach einem der Ansprüche 1 bis 3, **dadurch gekennzeichnet, dass** der Schritt der Deaktivierung (ET2) das Senden einer Deaktivierungsanforderung (DD) an die Verriegelungsmittel umfasst, gefolgt von der Implementierung (MM) der Verriegelungsmittel, um sie zu deaktivieren.

5. Verfahren nach Anspruch 4, **dadurch gekennzeichnet, dass** der Schritt der Deaktivierung (ET2) nach dem Betrieb (MM) der Verriegelungsmittel das Senden einer Information (EI) durch die Verriegelungsmittel an eine Steuereinheit umfasst, wobei die Information sich auf den aktivierten oder deaktivierten Zustand der Verriegelungsmittel bezieht.

6. Verfahren nach einem der Ansprüche 1 bis 5 in Kombination mit den Ansprüchen 2 und 4, **dadurch gekennzeichnet, dass** die Betätigung (MM) der Verriegelungsmittel während der Abfrage (SC) durch die Hinderniserfassungsmittel (4) durchgeführt wird.

7. Verfahren nach einem der Ansprüche 1 bis 6, **dadurch gekennzeichnet, dass** auf den Deaktivierungsschritt (ET2) und den Erfassungsschritt (ET1) ein Bewegungsschritt (ET3) der Klappe (1) durch die motorisierten Bewegungsmittel folgt.

8. Öffnungssteuervorrichtung für eine bewegliche Klappe (1) eines Kraftfahrzeugs, umfassend eine Steuereinheit, wie ein elektronisches Steuergehäuse, motorisierte Bewegungsmittel, Verriegelungsmittel und Hinderniserfassungsmittel (4), wobei die Steuervorrichtung zur Durchführung eines Verfahrens zum motorisierten Öffnen einer beweglichen Klappe (1) eines Kraftfahrzeugs (2) nach einem der Ansprüche 1 bis 7 ausgelegt ist.

9. Vorrichtung nach Anspruch 8, **dadurch gekennzeichnet, dass** sie zur Steuerung einer hinteren Kofferraumklappe (1) ausgebildet ist.

10. Fahrzeug (2) mit mindestens einer Vorrichtung nach Anspruch 8 oder 9.

## Claims

1. Method of motorised opening of a movable flap (1) of a motor vehicle (2),
the flap (1) being of the type capable of being moved along a predefined trajectory, between a closed position and an open position, by motor-driven displacement means which can be actuated by at least one order (3), the flap (1) comprising locking means designed to immobilise the flap (1) in a closed position when they are activated,
the flap (1) further comprising obstacle detection means (4) designed to detect obstacles (5) likely to be located on the predefined trajectory and to allow the movement of the flap (1) to be interrupted in the event of detection of at least one obstacle (5),
the method comprising a detection step (ET1) following a task (AC) by a user on a order (3) in order to open the flap (1), the detection step (ET1) consisting in implementing the obstacle detection means (4) to detect an obstacle (5) liable to be located on the trajectory,
the method further comprising a deactivation step (ET2) consisting in deactivating the locking means in order to make possible the displacement of the flap (1), said method being **characterised in that** the detection step (ET1) and the deactivation step (ET2) are initiated simultaneously.

2. Method according to Claim 1, **characterised in that** the detection step (ET1) comprises a sending to the obstacle detection means (4) of a scanning demand (DS), the scanning demand (DS) being followed by a scanning (SC) of a zone (6) covering at least partly the trajectory by the obstacle detection means (4).

3. Method according to Claim 2, **characterised in that** the detection step (ET1) comprises, after the scanning (SC) of the zone (6), a sending of results (ER) from the scanning (SC) to a control unit.

4. Method according to one of Claims 1 to 3, **characterised in that** the deactivation step (ET2) comprises sending to the locking means a deactivation demand (DD) followed by the implementation (MM) of the locking means with a view to deactivating them.

5. Method according to Claim 4, **characterised in that** the deactivation step (ET2) comprises, after the implementation (MM) of the locking means, a sending of information (EI) by the locking means to a control unit, the information relating to the activated or deactivated status of the locking means.

6. Method according to one of Claims 1 to 5, in combination with Claims 2 and 4, **characterised in that** the implementation (MM) of the locking means is carried out during scanning (SC) by the obstacle detection means (4).

7. Method according to one of Claims 1 to 6, **characterised in that** the deactivation step (ET2) and the detection step (ET1) are followed by a step (ET3) of displacement of the flap (1) by the motorised displacement means.

8. Opening order device for a mobile flap (1) of a motor vehicle, comprising a control unit such as an electronic control unit, motorised displacement means, locking means and obstacle detection means (4), said order device being designed to implement a method for motorised opening of a mobile flap (1) of a vehicle (2) according to one of claims 1 to 7.

9. Device according to Claim 8, **characterised in that** it is designed to order a rear trunk flap (1).

10. Vehicle (2) comprising at least one device according to claim 8 or 9.
